# EUROPÄISCHE PATENTSCHRIFT

(11) **EP 1 818 300 B1**
(45) Veröffentlichungstag und Bekanntmachung des Hinweises auf die Patenterteilung: **07.07.2010**
(21) Anmeldenummer: 07002877.4
(22) Anmeldetag: 10.02.2007
(51) Int. Cl.: B65H 45/16, B65H 45/28

(54) **Querfalzeinrichtung eines Falzapparats einer Druckmaschine**
Transverse folding section of a folding apparatus of a printing press
Dispositif de pliage transversal d'un appareil de pliage d'une presse

(30) Priorität: 14.02.2006 DE 102006006976
(43) Veröffentlichungstag der Anmeldung: 15.08.2007
(73) Patentinhaber: manroland AG, 63075 Offenbach/Main (DE)
(72) Erfinder: Schnell, Helmut, 86154 Augsburg (DE); Keilhau, Theo, 86356 Neusäß (DE)
(74) Vertreter: Ulrich, Thomas

(56) Entgegenhaltungen:
- WO-A2-01/87601
- DE-A1- 4 407 375

## Beschreibung

Die Erfindung betrifft eine Querfalzeinheit eines Falzapparats einer Druckmaschine nach dem Oberbegriff des Anspruchs 1.

Falzapparate von Druckmaschinen dienen der Ausbildung von Falzen an bedruckten Bedruckstoffen, wobei bei aus dem Stand der Technik bekannten Falzapparaten ein bahnförmiger Bedruckstoff üblicherweise zuerst durch eine mindestens einen Falztrichter ausweisende erste Längsfalzeinheit geführt wird, um so am bahnförmigen sowie vorzugsweise noch nicht durchtrennten Bedruckstoff einen Längsfalz auszubilden. Ausgehend von der ersten Längsfalzeinheit wird der bahnförmige Bedruckstoff in Richtung auf eine Querfalzeinheit geführt, die zumindest einen Schneidmesserzylinder, einen ersten Querfalzzylinder sowie einen Falzklappenzylinder umfasst. Der erste Querfalzzylinder wird auch als Falzmesserzylinder bezeichnet. Im Bereich des Schneidmesserzylinders werden vom bahnförmigen Bedruckstoff Exemplare abgetrennt, die mit Hilfe des ersten Querfalzzylinders in Richtung auf den Falzklappenzylinder bewegt werden. Die am Schneidmesserzylinder vom bahnförmigen Bedruckstoff abgetrennten Exemplare, welche vom ersten Querfalzzylinder in Richtung auf den Falzklappenzylinder bewegt werden, werden unter Ausbildung eines ersten Querfalzes vom ersten Querfalzzylinder an den Falzklappenzylinder übergeben. Weitere, zweite Querfalze sind zwischen dem Falzklappenzylinder und einem zweiten Querfalzzylinder, der häufig auch als Greiferzylinder bezeichnet wird, ausbildbar, der mit dem Falzklappenzylinder zusammenwirkt. Die so mit einem Längsfalz sowie mit mindestens einem Querfalz versehenen Exemplare gelangen ausgehend von der Querfalzeinheit in den Bereich einer zweiten Längsfalzeinheit, die üblicherweise mehrere Falztische umfasst. Im Bereich der Falztische werden an den bereits vorgefalzten Exemplaren zweite Längsfalze ausgebildet, die parallel zu dem in der ersten Längsfalzeinheit ausgebildeten Längsfalz verlaufen.

Die hier vorliegende Erfindung betrifft eine Querfalzeinheit, die einen Schneidmesserzylinder, einen ersten Querfalzzylinder, einen Falzklappenzylinder und einen zweiten Querfalzzylinder umfasst und demnach zur Ausbildung von zwei Querfalzen am Bedruckstoff verwendet werden kann.

Bei aus der Praxis bekannten Querfalzeinheiten eines Falzapparates wird der zweite Querfalzzylinder, welcher der Ausbildung der zweiten Querfalze dient, vom Falzklappenzylinder aus angetrieben, und zwar auch dann, wenn mit einer solchen Querfalzeinheit keine zweiten Falze bereitgestellt werden sollen, wenn also der zweite Querfalzzylinder beim Falzen nicht benötigt wird. Bei aus der Praxis bekannten Querfalzeinheiten läuft demnach der zweite Querfalzzylinder stets in der aktuellen Betriebsgeschwindigkeit mit, und zwar auch dann, wenn der zweite Querfalzzylinder zur Produktion nicht benötigt wird. Dies ist unter den Gesichtspunkten des Verschleißes sowie Energieverbrauchs nachteilhaft.

Die WO 01/87601 A2 offenbart eine Querfalzeinheit eines Falzapparats einer Rollenrotationsdruckmaschine, mit einem Schneidmesserzylinder, einem als Falzmesserzylinder ausgebildeten ersten Querfalzzylinder, einem Falzklappenzylinder und einem als Greiferzylinder ausgebildeten zweiten Querfalzzylinder, wobei der zweite Querfalzzylinder über eine Verstelleinrichtung derart verstellbar ist, dass der zweite Querfalzzylinder von einer Betriebsstellung in eine Ruhestellung bzw. von der Ruhestellung in die Betriebsstellung überführbar ist.

Eine weitere Falzeinrichtung ist aus der DE 44 07 375 A1 bekannt.

Hiervon ausgehend liegt der vorliegenden Erfindung die Aufgabe zugrunde, eine neuartige Querfalzeinheit eines Falzapparats einer Druckmaschine zu schaffen. Diese Aufgabe wird durch eine Querfalzeinheit eines Falzapparats einer Druckmaschine gemäß Anspruch 1 gelöst.

Erfindungsgemäß ist der zweite Querfalzzylinder über eine Verstelleinrichtung derart verstellbar, dass der zweite Querfalzzylinder von einer Betriebsstellung, in welcher derselbe vom Falzklappenzylinder aus angetrieben wird, in eine Ruhestellung bzw. von der Ruhestellung in die Betriebsstellung überführbar ist, wobei in der Ruhestellung das oder jedes auf der Welle des zweiten Querfalzzylinders gelagerte Antriebsrad mit dem jeweiligen auf der Welle des Falzklappenzylinders gelagerten Antriebsrad außer Eingriff steht, wobei hierzu die Welle des zweiten Querfalzzylinders beidseitig jeweils in einer Excenterbüchse gelagert ist und die Verstelleinrichtung die Excenterbüchsen verdreht, um den zweiten Querfalzzylinder von der Betriebsstellung in die Ruhestellung bzw. von der Ruhestellung in die Betriebsstellung durch Verschwenken zu überführen.

Nach einer vorteilhaften Weiterbildung der Erfindung umfasst die Verstelleinrichtung eine Synchronwelle, wobei an beiden Seiten der Synchronwelle jeweils mindestens ein Stirnrad gelagert ist, und wobei jedes Stirnrad mit einer der Excenterbüchsen in Eingriff steht und eine Drehung der Synchronwelle in eine Drehung der Excenterbüchsen umsetzt.

Bevorzugte Weiterbildungen der Erfindung ergeben sich aus den Unteransprüchen und der nachfolgenden Beschreibung. Ein Ausführungsbeispiel der Erfindung wird, ohne hierauf beschränkt zu sein, an Hand der Zeichnung näher erläutert. Dabei zeigt:
- Fig. 1:: einen Ausschnitt aus einer erfindungsgemäßen Querfalzeinheit eines Falzapparats einer Druckmaschine im Bereich eines Falz- klappenzylinders, eines zweiten Querfalzzylinders und einer dem zweiten Querfalzzylinder zugeordneten Verstelleinrichtung;
- Fig. 2:: eine vereinfachte Seitenansicht der erfindungsgemäßen Querfalz- einheit gemäß Fig. 1 in Betriebsstellung; und
- Fig. 3:: eine vereinfachte Seitenansicht der erfindungsgemäßen Querfalz- einheit gemäß Fig. 1 in Ruhestellung.

Die hier vorliegende Erfindung betrifft eine Querfalzeinheit eines Falzapparats einer vorzugsweise als Rollenrotationsdruckmaschine ausgebildeten Druckmaschine. Fig. 1 bis 3 zeigen unterschiedliche, schematisierte Ansichten einer erfindungsgemäßen Querfalzeinheit 10, wobei eine solche Querfalzeinheit 10 einen nicht-dargestellten Schneidmesserzylinder, einen nicht-dargestellten ersten Querfalzzylinder, einen Falzklappenzylinder 11 und einen zweiten Querfalzzylinder 12 umfasst. Der nicht-dargestellte Schneidmesserzylinder dient der Abtrennung von Exemplaren von einem bahnförmigen Bedruckstoff, wobei mit Hilfe des Schneidmesserzylinders abgetrennte Exemplare an den ersten Querfalzzylinder übergeben und mit Hilfe des ersten Querfalzzylinders in Richtung auf den Falzklappenzylinder 11 transportiert werden. Die abgetrennten Exemplare werden vom ersten Querfalzzylinder unter Ausbildung eines ersten Querfalzes an den Falzklappenzylinder 11 übergeben und vom Falzklappenzylinder 11 in Richtung auf den zweiten Querfalzzylinder 12 transportiert, wobei dann zwischen dem zweiten Querfalzzylinder 12 und dem Falzklappenzylinder 11 zweite Querfalze an den Exemplaren ausgebildet werden können. Der erste Querfalzzylinder wird auch als Falzmesserzylinder und der zweite Querfalzzylinder auch als Greiferzylinder bezeichnet.

Der Falzklappenzylinder 11 ist über eine nicht-dargestellte Welle an einem ortsfesten Gestell 13 der Querfalzeinheit 10 drehbar gelagert. Das Gestell 13 umfasst zwei Gestellseiten I und II, wobei die nicht-dargestellte Welle des Falzklappenzylinders 11 mit entsprechenden Enden in beiden Gestellseiten I und II des Gestells 13 drehbar gelagert ist. Von der nicht-dargestellten Welle des Falzklappenzylinders 11 ist in Fig. 1 lediglich eine Längsmittelachse 14 derselben gezeigt. Auf der nicht-dargestellten Welle des Falzklappenzylinders 11 sind seitlich neben der Gestellseite II des ortsfesten Gestells 13 Antriebsräder 15 gelagert, die gemäß Fig. 1 mit auf einer Welle 16 des zweiten Querfalzzylinders 12 gelagerten Antriebsrädern 17 in Eingriff stehen. Hierdurch ist der zweite Querfalzzylinder 12 vom Falzklappenzylinder 11 aus antreibbar.

In Fig. 1 wird demnach der zweite Querfalzzylinder 12 vom Falzklappenzylinder 11 aus angetrieben, wobei hierzu die Antriebsräder 15 von Falzklappenzylinder 11 mit den Antriebsrädern 17 des zweiten Querfalzzylinders 12 in Eingriff stehen. Diese Position bzw. Stellung des zweiten Falzklappenzylinders 12 wird nachfolgend als Betriebsstellung desselben bezeichnet.

Um den zweiten Querfalzzylinder12, dann, wenn derselbe zur Produktion eines zweiten Querfalzes nicht benötigt wird, vor Verschleiß zu schonen, ist der zweite Querfalzzylinder 12 mit Hilfe einer Verstelleinrichtung 18 von der Betriebsstellung in eine Ruhestellung überführbar, wobei in der Ruhestellung die Antriebsräder 17 des zweiten Querfalzzylinders 12 außer Eingriff mit den Antriebsrädern 15 des Falzklappenzylinders 11 stehen. Mit Hilfe der Verstelleinrichtung 18 kann der zweite Querfalzzylinder 12 in zwei Richtungen, also von der Betriebsstellung in die Ruhestellung und umgekehrt von der Ruhestellung in die Betriebsstellung überführt werden, um abhängig davon, ob der zweite Querfalzzylinder 12 zur Produktion zweiter Querfalze benötigt wird, an den Falzklappenzylinder 11 anzustellen und vom Falzklappenzylinder 11 aus anzutreiben.

Zur Gewährleistung der Verstellbarkeit, nämlich einer Verschwenkbarkeit, des zweiten Querfalzzylinders 12 relativ zum Falzklappenzylinder 11 ist die Welle 16 des zweiten Querfalzzylinders 12 nicht unmittelbar im ortsfesten Gestell 13 gelagert, sondern vielmehr über Excenterbüchsen 19. Wie Fig. 1 entnommen werden kann, ist beiden Gestellseiten I und II des ortsfesten Gestells 13 jeweils eine Excenterbüchse 19 zugeordnet, wobei die Excenterbüchsen 19 in entsprechend konturierte Ausnehmungen 20 der Gestellseiten I und II des Gestells 13 eingreifen und in den Ausnehmungen 20 drehbar angeordnet sind. Die Mittelpunkte der Ausnehmungen 20 des Gestells 13 entsprechen dabei den Mittelpunkten der in den Ausnehmungen 20 drehbar angeordneten Excenterbüchsen 19, wobei die Mittelpunkte der Ausnehmungen 20 bzw. die Mittelpunkte der Excenterbüchsen 19 in Fig. 2 und 3 mit M_{19/20} bezeichnet ist.

Die Excenterbüchsen 19 verfügen über jeweils eine Ausnehmung 21, in welchen die Welle 16 des zweiten Querfalzzylinders 12 mit Ihren Enden über Lager 22 drehbar gelagert ist, wobei der Mittelpunkt des zweiten Querfalzzylinders 12 bzw. der Welle 16 desselben mit dem Mittelpunkt dieser Ausnehmungen 21 der Excenterbüchsen 19 zusammenfällt. Der Mittelpunkt des Querfalzzylinders 12 sowie der Mittelpunkt der Ausnehmungen 21 in den Excenterbüchsen 19, in welchen die Welle 16 des zweiten Querfalzzylinders 12 drehbar gelagert ist, ist in Fig. 2 und 3 mit M_{12/21} bezeichnet. Fig. 2 und 3 kann entnommen werden, dass der Mittelpunkt M_{12/21} des zweiten Querfalzzylinders 12 gegenüber dem Mittelpunkt M_{19/20} der Excenterbüchsen 19 um einen Betrag bzw. Abstand e versetzt ist, wobei der Abstand e zwischen dem Mittelpunkt M_{19/20} der Excenterbüchsen 19 und dem Mittelpunkt M_{12/21} des zweiten Querfalzzylinders 12 die Exzentrizität der Lagerung des zweiten Querfalzzylinders 12 in den Excenterbüchsen 19 bestimmt.

Wie bereits erwähnt, sind die Excenterbüchsen 19 in den Ausnehmungen 20 des ortsfesten Gestells 13 drehbar angeordnet. Die Drehung der Excenterbüchsen 19 wird über auf einer Synchronwelle 23 angeordnete Stirnräder 24 bewerkstelligt, wobei gemäß Fig. 1 mit jeder Excenterbüchse 19 ein Stirnrad 24 in Eingriff steht bzw. verzahnt ist. Die Drehung der Synchronwelle 23 wird demnach über die Stirnräder 24 in eine Drehung der Excenterbüchsen 19 umgesetzt, um hierdurch den zweiten Querfalzzylinder 12 von der Betriebsstellung in die Ruhestellung oder von der Ruhestellung in die Betriebsstellung zu überführen.

Zur Drehung der Synchronwelle 23 ist derselben ein Antriebsmotor 25 zugeordnet, wobei der Antriebsmotor 25 über ein Schneckenradgetriebe 26 mit der Synchronwelle 23 gekoppelt ist. Ein über das Schneckenradgetriebe 26 auf die Synchronwelle 23 einwirkendes Antriebsmoment des Antriebsmotors 25 wird gemäß Fig. 2 in einem mittleren Abschnitt 27 der Synchronwelle 23 in dieselbe eingeleitet, um so sicherzustellen, dass die beiden auf der Synchronwelle 23 gelagerten Stirnräder 24 und damit letztendlich die mit den Stirnrädern 24 in Eingriff stehenden Excenterbüchsen 19 gleichmäßig gedreht werden.

Eine mögliche Lageabweichung der Excenterbüchsen 19 zueinander wird demnach dadurch vermieden, dass das vom Antriebsmotor 25 bereitgestellte Antriebsmoment im mittleren Abschnitt 27 der Synchronwelle 23 in dieselbe eingeleitet wird. Eine mögliche Torsion ist demnach im Bereich beider Stirnräder 24 gleich groß.

Die Verdrehung der Excenterbüchsen 19 wird durch Anschläge gegrenzt, wobei ein erster Anschlag 28 die Betriebsstellung (siehe Fig. 1 und 2) des zweiten Querfalzzylinders 12 und ein zweiter Anschlag 29 die Ruhestellung (siehe Fig. 3) des zweiten Querfalzzylinders 12 definiert. Die beiden Anschläge 28 und 29 sind am ortsfesten Gestell 13 der Querfalzeinheit 10 gelagert und demnach selbst ortsfest ausgeführt. Mit diesen beiden ortsfesten Anschlägen 28 und 29 wirkt ein einer Excenterbüchse 19 zugeordneter Anschlag 30 zusammen, der zusammen mit der Excenterbüchse 19 bei Überführung des zweiten Querfalzzylinders 12 von der Betriebsstellung in die Ruhestellung bzw. von der Ruhestellung in die Betriebsstellung verdreht wird und in jeder dieser beiden Stellungen an einem der beiden Anschläge 28 und 29 zur Anlage kommt.

Fig. 2 zeigt die erfindungsgemäße Querfalzeinheit mit einem in die Betriebsstellung überführten zweiten Querfalzzylinder 12, wobei derselbe dann vom Falzklappenzylinder 11 aus angetrieben wird. Fig. 3 zeigt hingegen den zweiten Querfalzzylinder 12 in der Ruhestellung, wobei dann der zweite Querfalzzylinder 12 vom Falzklappenzylinder 11 abgestellt ist, so dass die Antriebsräder 17 des zweiten Querfalzzylinders 12 außer Eingriff mit den Antriebsrädern 15 des Falzklappenzylinders 11 stehen.

Die erfindungsgemäße Querfalzeinheit 10 verfügt des Weiteren über ein Verriegelungssystem, welches bei Überführung des zweiten Querfalzzylinders 12 von der Betriebsstellung in die Ruhestellung bzw. von der Ruhestellung in die Betriebsstellung sowohl den zweiten Querfalzzylinder 12 als auch den Falzklappenzylinder 11 in einer definierten Position verriegelt.

Zur Verriegelung des zweiten Querfalzzylinders 12 dient die in Fig. 1 dargestellte Verriegelungseinrichtung 31 des Verriegelungssystems, die den zweiten Querfalzzylinder 12 nicht nur beim Überführen desselben von der Betriebsstellung in die Ruhestellung bzw. von der Ruhestellung in die Betriebsstellung verriegelt, sondern vielmehr diese Verriegelung in der Ruhestellung des zweiten Querfalzzylinders 12 aufrechterhält. Die erste Verriegelungseinrichtung 31 greift hierzu vorzugsweise an den Antriebsrädern 17 des zweiten Querfalzzylinders 12 an. Über eine zweite, nicht dargestellte Verriegelungseinrichtung des Verriegelungssystems ist der Falzklappenzylinder 11 beim Anstellen sowie Abstellen des zweiten Querfalzzylinders 12 verriegelbar, wobei diese nicht-dargestellte zweite Verriegelungseinrichtung vorzugsweise an den Antriebsrädern 15 des Falzklappenzylinders 11 angreift.

Bei dem in der Zeichnung gezeigten, bevorzugten Ausführungsbeispiel der hier vorliegenden Erfindung ist demnach der zweite Querfalzzylinder 12 über die drehbaren Excenterbüchsen 19 in den Gestellseiten I und II des ortsfesten Gestells 13 der erfindungsgemäßen Querfalzeinheit 10 schwenkbar gelagert, wobei die Excenterbüchsen 19 in den entsprechenden Ausnehmungen 20 des Gestells 19 verdrehbar sind. Die Verdrehbarkeit der Excenterbüchsen 19 wird dabei durch Anschläge 28, 29 und 30 begrenzt. Die Excenterbüchsen 19 sind mit Stirnrädern 24 verzahnt, die an einer im Gestell 13 drehbar gelagerten Synchronwelle 23 befestigt sind. Die Synchronwelle 23 leitet über die Stirnräder 24 das zur Verdrehung der Excenterbüchsen 19 notwendige Drehmoment in die Excenterbüchsen 19 ein, wobei die Synchronwelle eine simultane Bewegung beider Excenterbüchsen 19 zu beiden Gestellseiten I und II des Gestells 13 sicherstellt. Hierzu wird das von dem Antriebsmotor 25 bereitgestellte Drehmoment im mittigen Bereich 27 in die Synchronwelle 23 eingeleitet. Der Antriebsmotor 25 ist über das Schneckenradgetriebe 26 mit der Synchronwelle 23 gekoppelt, wobei das Schneckenradgetriebe 26 als selbsthemmendes Schneckenradgetriebe und der Antriebsmotor 25 als Servomotor ausgeführt ist. Die Verdrehung der Excenterbüchsen 19 resultiert in einer Schwenkbewegung des zweiten Querfalzzylinders 12.

In der Betriebsstellung (siehe Fig. 1 und 2) des zweiten Querfalzzylinders 12 stehen die Antriebsräder 17 desselben mit den Antriebsrädern 15 des Falzklappenzylinders 11 in Eingriff, so dass der zweite Querfalzzylinder 12 vom Falzklappenzylinder 11 aus angetrieben wird. In der Ruhestellung hingegen (siehe Fig. 3) stehen die Antriebsräder 17 des zweiten Querfalzzylinders 12 außer Eingriff mit den Antriebsrädern 15 des Falzklappenzylinders 11.

### Bezugszeichenliste

- 10: Querfalzeinheit
- 11: Falzklappenzylinder
- 12: zweiter Querfalzzylinder
- 13: Gestell
- 14: Längsmittelachse
- 15: Antriebsrad
- 16: Welle
- 17: Antriebsrad
- 18: Verstelleinrichtung
- 19: Excenterbüchse
- 20: Ausnehmung
- 21: Ausnehmung
- 22: Lager
- 23: Synchronwelle
- 24: Stirnräder
- 25: Antriebsmotor
- 26: Schneckenradgetriebe
- 27: Abschnitt
- 28: Anschlag
- 29: Anschlag
- 30: Anschlag
- 31: Verriegelungseinrichtung

## Patentansprüche

1. Querfalzeinheit (10) eines Falzapparats einer Druckmaschine, insbesondere einer Rollenrotationsdruckmaschine, mit einem Schneidmesserzylinder, einem insbesondere als Falzmesserzylinder ausgebildeten ersten Querfalzzylinder, einem Falzklappenzylinder (11) und einem insbesondere als Greiferzylinder ausgebildeten zweiten Querfalzzylinder (12) wobei der zweite Querfalzzylinder (12) vom Fatzktappenzytinder (11) aus derart antreibbar ist, dass mindestens ein auf einer Welle (16) des zweiten Querfalzzylinders (12) gelagertes Antriebsrad (17) mit einem auf einer Welle des Falzklappenzylinders (11) gelagerten Antriebsrad (15) in Eingriff steht, **dadurch gekennzeichnet, dass** der zweite Querfalzzylinder (12) über eine Verstelleinrichtung (18) derart verstellbar ist, dass der zweite Querfalzzylinder (12) von einer Betriebsstellung, in welcher derselbe vom Falzklappenzylinder (11) aus angetrieben wird, in eine Ruhestellung bzw. von der Ruhestellung in die Betriebsstellung überführbar ist, wobei in der Ruhestellung das oder jedes auf der Welle (16) des zweiten Querfalzzylinders (12) gelagerte Antriebsrad (17) mit dem jeweiligen auf der Welle des Falzklappenzylinders (11) gelagerten Antriebsrad (15) außer Eingriff steht, wobei hierzu die Welle (16) des zweiten Querfalzzylinders (12) beidseitig jeweils in einer Excenterbüchse (19) gelagert ist und die Verstelleinrichtung (18) die Excenterbüchsen (19) verdreht, um den zweiten Querfalzzylinder (12) von der Betriebsstellung in die Ruhestellung bzw. von der Ruhestellung in die Betriebsstellung durch Verschwenken zu überführen.

2. Querfalzeinheit nach Anspruch 1, **dadurch gekennzeichnet, dass** die Verdrehung der Excenterbüchsen (19) durch Anschläge begrenzt ist, wobei ein erster Anschlag (28) die Betriebsstellung des zweiten Querfalzzylinders und ein zweiter Anschlag (29) die Ruhestellung desselben definiert.

3. Querfalzeinheit nach Anspruch 1 oder 2, **dadurch gekennzeichnet, dass** die Verstelleinrichtung (18) eine Synchronwelle (23) umfasst, wobei an beiden Seiten der Synchronwelle (23) jeweils mindestens ein Stirnrad (24) gelagert ist, und wobei jedes Stirnrad (24) mit einer der Excenterbüchsen (19) in Eingriff steht und eine Drehung der Synchronwelle (23) in eine Drehung der Excenterbüchsen (24) und damit eine Schwenkbewegung des zweiten Querfalzzylinders (12) umsetzt.

4. Querfalzeinheit nach Anspruch 3, **dadurch gekennzeichnet, dass** der Synchronwelle (23) ein Antriebsmotor (25) zugeordnet ist, wobei der Antriebsmotor (25) über ein Schneckenradgetriebe (26) mit der Synchronwelle (23) derart gekoppelt ist, dass ein vom Antriebsmotor (25) bereitgestelltes Drehmoment in der Mitte der Synchronwelle (23) in dieselbe eingeleitet wird.

5. Querfalzeinheit nach einem oder mehreren der Ansprüche 1 bis 4, **gekennzeichnet durch** ein Verriegelungssystem, welches bei Überführung des zweiten Querfalzzylinders (12) von der Betriebsstellung in die Ruhestellung bzw. von der Ruhestellung in die Betriebsstellung den zweiten Querfalzzylinder (12) sowie den Falzklappenzylinder (11) in ihrer Stellung verriegelt.

6. Querfalzeinheit nach Anspruch 5, **dadurch gekennzeichnet, dass** eine erste Verriegelungseinrichtung (31) des Verriegelungssystems den zweiten Querfalzzylinder (12) verriegelt, wobei die Verriegelung des zweiten Querfalzzylinders in der Ruhestellung desselben beibehalten bleibt, und dass eine zweite Verriegelungseinrichtung des Verriegelungssystem den Falzklappenzylinder verriegelt.

## Claims

1. A transverse-folding unit (10) of a folding apparatus of a printing machine, in particular of a web-fed rotary printing machine, having a cutting-blade cylinder, a first transverse-folding cylinder that is formed in particular as a folding-blade cylinder, a folding-jaw cylinder (11), and a second transverse-folding cylinder (12) that is formed in particular as a gripper cylinder, wherein the second transverse-folding cylinder (12) can be driven by the folding-jaw cylinder (11) in such a way that at least one drive wheel (17) that is mounted on a shaft (16) of the second transverse-folding cylinder (12) is engaged with a drive wheel (15) that is mounted on a shaft of the folding-jaw cylinder (11), **characterised in that** the second transverse-folding cylinder (12) can be adjusted by way of an adjusting device (18) in such a way that the second transverse-folding cylinder (12) can be transferred from an operating position, in which the same is driven by the folding-jaw cylinder (11), into a rest position, or from the rest position into the operating position, wherein in the rest position the or each drive wheel (17) that is mounted on the shaft (16) of the second transverse-folding cylinder (12) is disengaged from the respective drive wheel (15) that is mounted on the shaft of the folding-jaw cylinder (11), wherein for this the shaft (16) of the second transverse-folding cylinder (12) is mounted on both sides in each case in an eccentric bushing (19), and, by a swivelling action, the adjusting device (18) turns the eccentric bushings (19) in order to transfer the second transverse-folding cylinder (12) from the operating position into the rest position, or from the rest position into the operating position.

2. A transverse-folding unit according to claim 1, **characterised in that** the turning of the eccentric bushings (19) is limited by stops, wherein a first stop (28) defines the operating position of the second transverse-folding cylinder, and a second stop (29) defines the rest position of the same.

3. A transverse-folding unit according to claim 1 or 2, **characterised in that** the adjusting device (18) comprises a synchronous shaft (23), wherein mounted on both sides of the synchronous shaft (23) there is in each case at least one spur wheel (24), and wherein each spur wheel (24) is engaged with one of the eccentric bushings (19) and converts a rotation of the synchronous shaft (23) into a rotation of the eccentric bushings (24) and thus a swivelling movement of the second transverse-folding cylinder (12).

4. A transverse-folding unit according to claim 3, **characterised in that** a drive motor (25) is associated with the synchronous shaft (23), wherein the drive motor (25) is coupled with the synchronous shaft (23) by way of a worm gear unit (26) in such a way that a torque provided by the drive motor (25) is introduced into the synchronous shaft (23) in the centre of the same.

5. A transverse-folding unit according to one or more of claims 1 to 4, **characterised by** a locking system which upon transfer of the second transverse-folding cylinder (12) from the operating position into the rest position, or from the rest position into the operating position, locks the second transverse-folding cylinder (12) and also the folding-jaw cylinder (11) in their position.

6. A transverse-folding unit according to claim 5, **characterised in that** a first locking device (31) of the locking system locks the second transverse-folding cylinder (12), with the locking of the second transverse-folding cylinder remaining maintained in the rest position of the same, and that a second locking device of the locking system locks the folding-jaw cylinder.

## Revendications

1. Unité de pliage transversal (10) d'un appareil de pliage d'une machine d'impression, notamment d'une machine d'impression rotative à bobines comprenant :
un cylindre à couteaux de coupe, un premier cylindre de pliage transversal réalisé notamment sous la forme d'un cylindre à couteaux de pliage, un cylindre à volets de pliage (11) et un second cylindre de pliage transversal (12) réalisé notamment comme cylindre à pinces,
unité dans laquelle,
le second cylindre de pliage transversal (12) est entraîné par le cylindre à volets de pliage (11) de façon qu'au moins une roue d'entraînement (17) portée par l'arbre (16) du second cylindre de pliage transversal (12) est en prise avec une roue d'entraînement (15) portée par l'arbre du cylindre à volets de pliage (11),
unité **caractérisée en ce que**
- le second cylindre de pliage transversal (12) est réglable par l'intermédiaire d'une installation de réglage (18) de façon que le second cylindre de pliage transversal (12) puisse être transféré d'une position de fonctionnement dans laquelle ce cylindre est entraîné par le cylindre à volets de pliage (11) jusque dans une position de repos ou à partir de la position de repos dans la position de fonctionnement, et
- en position de repos, la roue d'entraînement ou chaque roue d'entraînement (17) portée par l'arbre (16) du second cylindre de pliage transversal (12) est hors de prise de la roue d'entraînement (15) portée par l'arbre respectif du cylindre à volets de pliage (11),
- et pour cela, l'arbre (16) du second cylindre de pliage transversal (12) est logé des deux cotés dans un palier excentrique (19), et l'installation de réglage (18) tourne les paliers excentriques (19) pour faire passer le second cylindre de pliage transversal (12) de la position de fonctionnement à la position de repos ou de la position de repos à la position de fonctionnement par basculement.

2. Unité de pliage transversal selon la revendication 1,
**caractérisée en ce que**
la rotation des paliers excentriques (19) est limitée par des butées, et une première butée (28) définit la position de fonctionnement du second cylindre de pliage transversal, et une seconde butée (29) définit sa position de repos.

3. Unité de pliage transversal selon la revendication 1 ou 2,
**caractérisée en ce que**
- l'installation de réglage (18) comprend un arbre synchrone (23), et
- les deux côtés de l'arbre synchrone (23) portent au moins chacun un pignon droit (24), et
- chaque pignon droit (24) est en prise avec l'un des paliers excentriques (19) et transforme la rotation de l'arbre synchrone (23) en une rotation des paliers excentriques (24) et ainsi en un mouvement de basculement du second cylindre de pliage transversal (12).

4. Unité de pliage transversal selon la revendication 3,
**caractérisée en ce que**
l'arbre synchrone (23) est associé à un moteur (25),
- le moteur (25) est couplé à l'arbre synchrone (23) par une transmission à roue à vis (26), pour que le couple fourni par le moteur (25) soit transmis au milieu de l'arbre synchrone (23).

5. Unité de pliage transversal selon l'une des revendications 1 à 4,
**caractérisée par**
un système de verrouillage qui, lorsque le second cylindre de pliage transversal (12) passe de sa position de fonctionnement à sa position de repos ou de sa position de repos à sa position de fonctionnement, verrouille le second cylindre de pliage transversal (12) et le cylindre à volets de pliage (11) dans leur position.

6. Unité de pliage transversal selon la revendication 5,
**caractérisée par**
une première installation de verrouillage (31) du système de verrouillage qui verrouille le second cylindre de pliage transversal (12),
- le verrouillage du second cylindre de pliage transversal restant maintenu dans la position de repos, et
- la seconde installation de verrouillage, verrouille le système de verrouillage du cylindre à volets de pliage.
